# EUROPÄISCHE PATENTSCHRIFT

(11) **EP 3 271 514 B1**
(45) Veröffentlichungstag und Bekanntmachung des Hinweises auf die Patenterteilung: **26.12.2018**
(21) Anmeldenummer: 16704546.7
(22) Anmeldetag: 16.02.2016
(51) Int. Cl.: E01B 29/02

(54) **LADUNGSFIXIERUNG FÜR EINEN WEICHENTRANSPORTWAGEN**
LOAD FIXATION FOR RAILWAY SWITCH TRANSPORT CARS
FIXATION DU CHARGEMENT D'UN WAGON DE TRANSPORT D'AIGUILLES

(30) Priorität: 17.03.2015 AT 1462015
(43) Veröffentlichungstag der Anmeldung: 24.01.2018
(73) Patentinhaber: Plasser & Theurer Export von Bahnbaumaschinen Gesellschaft m.b.H., 1010 Wien (AT)
(72) Erfinder: BRUNNINGER, Manfred, 4203 Altenberg (AT)
(86) Internationale Anmeldenummer: PCT/EP2016/000261
(87) Internationale Veröffentlichungsnummer: WO 2016/146233

(56) Entgegenhaltungen:
- DE-A1-102013 104 492

## Beschreibung

Die Erfindung betrifft einen Weichentransportwagen mit Schienenfahrwerken und einem bezüglich deren Achsen mittig gelegenen, balkenförmigen Wagenrahmen, an dem eine zur Verbindung mit einer Weiche vorgesehene, eine Ladeebene aufweisende Ladeplattform um eine in Wagenlängsrichtung verlaufende Schwenkachse verschwenkbar befestigt ist, und mit Antrieben zur Verschwenkung der Ladeplattform sowie Fixiervorrichtungen zum Verbinden der Weiche mit der Ladeplattform.

Aus US 5,431,108 ist bereits ein derartiger Weichentransportwagen mit mehreren, in Wagenlängsrichtung hintereinander angeordneten Ladeplattformen bekannt. Die Plattformen weisen Längsträger auf, in denen längliche Öffnungen vorgesehen sind. Diese dienen zum Durchstecken von Fixiervorrichtungen in Form von Halterungen, mit denen eine zu transportierende Weiche lösbar mit der Ladeplattform verbunden werden kann. Die Weiche wird dabei anhand eines vorher erstellten Befestigungsplans so auf der Ladeplattform positioniert, dass die Befestigungsmittel im Bereich der Öffnungen ungehindert zwischen den Schwellen der Weiche hindurchgeführt werden können.

Ein Weichentransportwagen nach dem Oberbegriff des vorliegenden Anspruchs 1 ist in DE 10 2013 104492 A1 beschrieben.

Die Aufgabe der vorliegenden Erfindung liegt nun in der Schaffung eines Weichentransportwagens der eingangs genannten Art, mit dem die Fixierung der Weiche auf der Ladeplattform in verbesserter Weise durchführbar ist.

Diese Aufgabe wird erfindungsgemäß mit einem Weichentransportwagen der gattungsgemäßen Art durch die im Kennzeichen des Hauptanspruches angeführten Merkmale gelöst.

Eine derartige Ausbildung bietet den Vorteil, dass die Fixiervorrichtung - ungeachtet der jeweiligen Lage der Weiche in Bezug auf die Ladeplattform - rasch und problemlos in Wagenlängsrichtung so verstellt werden kann, dass der Fixierbalken genau in das Fach zwischen zwei benachbarten Schwellen der Weiche passt. Es erübrigt sich demnach eine zeitaufwendige bzw. vorher zu planende präzise Positionierung der zu transportierenden Weiche auf dem Wagen. Durch die am anpassbaren Fixierbalken angeordneten Fixierhaken ist eine unverrückbar sichere und jeglicher zu erwartenden Belastung zuverlässig standhaltende Verbindung der Weiche mit der Ladeplattform während des Transports gewährleistet.

Weitere Vorteile der Erfindung ergeben sich aus dem Unteranspruch und der Zeichnungsbeschreibung.

Im Folgenden wird die Erfindung anhand eines in der Zeichnung dargestellten Ausführungsbeispieles näher beschrieben. Es zeigen: Fig. 1 eine schematische Seitenansicht eines erfindungsgemäßen Weichentransportwagens, Fig. 2 eine vereinfachte Ansicht in Wagenlängsrichtung, Fig. 3 eine vergrößerte Detailansicht der Ladeplattform, und Fig. 4 eine Ansicht gemäß Pfeil IV in Fig. 3.

Ein in den Fig. 1 und 2 ersichtlicher Weichentransportwagen 1 weist einen balkenförmigen Wagenrahmen 2 auf, der sich in einer Wagenlängsrichtung 3 erstreckt und endseitig auf Schienenfahrwerken 4 gelagert bzw. mittels dieser auf einem Gleis 8 verfahrbar ist. Am - bezüglich von Achsen 11 der Schienenfahrwerke 4 mittig positionierten - Wagenrahmen 2 sind mehrere, in Wagenlängsrichtung 3 hintereinander angeordnete Ladeplattformen 5 vorgesehen, die jeweils um eine in Wagenlängsrichtung 3 verlaufende Schwenkachse 6 kippbar mit dem Wagenrahmen 2 verbunden sind. Ein hydraulischer Antrieb 7 dient zur Verschwenkung der Ladeplattform 5 zwischen einer (nicht gezeigten) horizontalen Stellung und einer hochgeschwenkten Transportstellung (siehe Fig. 2), bei der die Ladeplattform 5 mitsamt einer darauf montierten Weiche 9 zur Gänze innerhalb eines Lichtraumprofils 10 des Gleises 8 zu liegen kommt.

Wie im Weiteren auch in Fig. 3 und 4 im Detail zu sehen, besteht die zur Lagerung der Weiche 9 vorgesehene und eine Ladeebene 12 aufweisende Ladeplattform 5 im Wesentlichen aus drei in Wagenlängsrichtung 3 in der Ladeebene 12 verlaufenden Längsträgern 13 sowie diese miteinander verbindenden Stützelementen 14. Zur Verbindung mit der Weiche 9 sind auf der Ladeplattform 5 Fixiervorrichtungen 15 vorgesehen, die jeweils aus einem Fixierbalken 16 mit einer senkrecht zur Wagenlängsrichtung 3 verlaufenden Balkenlängsrichtung 17 gebildet sind. Der Fixierbalken 16 ist dabei auf der Ladeebene 12 bzw. auf den Längsträgen 13 anhand von Längsführungen 18 gelagert und durch diese in Wagenlängsrichtung 3 relativ zur Ladeplattform 5 verschiebbar. Im vorliegenden Beispiel ist jede Ladeplattform 5 mit zwei Fixierbalken 16 von unterschiedlicher Länge ausgestattet (siehe Fig. 1), die jeweils mit Hilfe von Antrieben 19 unabhängig voneinander entlang der Längsträger 13 in der Wagenlängsrichtung 3 verschoben werden können. Auf diese Weise können die Fixierbalken 16 (bei Horizontalstellung der Ladeplattform 5) unmittelbar vor dem Auflegen der zu transportierenden Weiche 9 exakt in eine zwischen zwei benachbarten Schwellen 26 gelegene Position verschoben werden.

Des Weiteren ist an jedem Fixierbalken 16 an zwei in der Balkenlängsrichtung 17 voneinander distanzierten Längsenden 20 bzw. 21 jeweils ein Fixierhaken 22 bzw. 24 angeordnet, der relativ zum Fixierbalken 16 in der Balkenlängsrichtung 17 verschiebbar ausgebildet ist. Zu diesem Zweck ist der an dem einen Längsende 20 positionierte Fixierhaken 22 mit einem selbsthemmenden Spindelantrieb 23 verbunden. Zur Verstellung des am am gegenüberliegenden Längsende 21 angeordneten Fixierhakens 24 ist der Fixierbalken 16 in diesem Bereich teleskopisch ausschiebbar ausgebildet, wobei das den Fixierhaken 24 lagernde Längsende 21 mitsamt diesem durch einen Hydraulikantrieb 25 in Balkenlängsrichtung 17 verstellbar ist. Die Fixierhaken 22, 24 sind zum formschlüssigen Eingriff mit jeweils einem Schienenfuß 27 von Schienen 28 der Schwelle 9 ausgebildet.

## Patentansprüche

1. Weichentransportwagen mit Schienenfahrwerken (4) und einem bezüglich deren Achsen (11) mittig gelegenen, balkenförmigen Wagenrahmen (2), an dem eine zur Verbindung mit einer Weiche (9) vorgesehene, eine Ladeebene (12) aufweisende Ladeplattform (5) um eine in Wagenlängsrichtung (3) verlaufende Schwenkachse (6) verschwenkbar befestigt ist, und mit Antrieben (7) zur Verschwenkung der Ladeplattform (5) sowie Fixiervorrichtungen (15) zum Verbinden der Weiche (9) mit der Ladeplattform (5), **gekennzeichnet durch** folgende Merkmale:
a) die Fixiervorrichtung (15) besteht aus einem durch einen an der Ladeplattform (5) angeordneten Antrieb (19) in Wagenlängsrichtung (3) auf der Ladeebene (12) relativ zur Ladeplattform (5) verschiebbaren und durch Längsführungen (18) auf dieser gelagerten Fixierbalken (16) mit einer senkrecht zur Wagenlängsrichtung (3) verlaufenden Balkenlängsrichtung (17),
b) an zwei in Balkenlängsrichtung (17) voneinander distanzierten Längsenden (20, 21) des Fixierbalkens (16) ist jeweils ein relativ zu diesem in der Balkenlängsrichtung (17) verschiebbarer Fixierhaken (22, 24) vorgesehen.

2. Weichentransportwagen nach Anspruch 1, **dadurch gekennzeichnet, dass** auf der Ladeplattform (5) wenigstens zwei in Wagenlängsrichtung (3) durch Antriebe (19) unabhängig voneinander verschiebbare Fixierbalken (16) vorgesehen sind.

## Claims

1. A switch transport wagon including on-track undercarriages (4) and - positioned centrally with regard to axes (11) of the latter - a beam-shaped wagon frame (2) on which a loading platform (5) provided for connection to a switch (9) and comprising a loading plane (12) is fastened for pivoting about a pivot axis (6) extending in the longitudinal direction (3) of the wagon, and also including drives (7) for pivoting the loading platform (5) as well as fixing devices (15) for connecting the switch (9) to the loading platform (5), **characterized by** the following features:
a) the fixing device (15) consists of a fixing beam (16) which is supported on the loading platform (5) by means of longitudinal guides (18) and displaceable on the loading plane (12) relative to the loading platform (5) in the longitudinal direction (3) of the wagon by means of a drive (19) arranged at the loading platform (5) and has a beam longitudinal direction (17) extending perpendicularly to the longitudinal direction (3) of the wagon,
b) provided at two longitudinal ends (20, 21), spaced from one another in the beam longitudinal direction (17), of the fixing beam (16) is a respective fixing hook (22, 24) displaceable relative to the fixing beam (16) in the beam longitudinal direction (17).

2. A switch transport wagon according to claim 1, **characterized in that** at least two fixing beams (16), displaceable in the longitudinal direction (3) of the wagon independently of one another by drives (19), are provided on the loading platform (5).

## Revendications

1. Véhicule de transport d'aiguillages avec des mécanismes de roulement ferroviaires (4) et un châssis de véhicule (2) situé au milieu par rapport à leurs essieux (11), en forme de poutre, sur lequel une plate-forme de chargement (5) prévue pour la connexion à un aiguillage (9), présentant un plan de chargement (12), est fixée de manière pivotante autour d'un axe de pivotement (6) s'étendant dans la direction longitudinale de véhicule (3), et avec des entraînements (7) pour le pivotement de la plate-forme de chargement (5) ainsi que des dispositifs de fixation (15) pour la connexion de l'aiguillage (9) à la plate-forme de chargement (5), **caractérisé par** les caractéristiques suivantes :
a) le dispositif de fixation (15) se compose d'une poutre de fixation (16) pouvant être coulissée par un entraînement (19) disposé sur la plate-forme de chargement (5) dans la direction longitudinale de véhicule (3) sur le plan de chargement (12) par rapport à la plate-forme de chargement (5) et logée par des guides longitudinaux (18) sur celui-ci avec une direction longitudinale de poutre (17) s'étendant perpendiculairement à la direction longitudinale de véhicule (3),
b) un crochet de fixation (22, 24) pouvant être coulissé par rapport à la poutre de fixation (16) dans la direction longitudinale de poutre (17) est à chaque fois prévu à deux extrémités longitudinales (20, 21) de celle-ci écartées l'une de l'autre dans la direction longitudinale de poutre (17).

2. Véhicule de transport d'aiguillages selon la revendication 1, **caractérisé en ce qu'**au moins deux poutres de fixation (16) pouvant être coulissées indépendamment l'une de l'autre par des entraînements (19) dans la direction longitudinale de poutre (3) sont prévues sur la plate-forme de chargement (5).
